# EUROPÄISCHE PATENTANMELDUNG

(11) **EP 4 759 998 A1**
(43) Veröffentlichungstag der Anmeldung: **17.06.2026**
(21) Anmeldenummer: 25211240.4
(22) Anmeldetag: 27.10.2025
(51) Int. Cl.: E01C 23/12

(54) **BODENBRECHMASCHINE ZUM ZERBRECHEN EINES FESTEN UNTERGRUNDS**

(30) Priorität: 11.12.2024 DE 102024137058
(71) Anmelder: Hamm AG, 95643 Tirschenreuth (DE)
(72) Erfinder: Rath, Günter, Krummennaab (DE)
(74) Vertreter: Ruttensperger Lachnit Trossin Gomoll

(57) **Zusammenfassung**

Eine Bodenbrechmaschine zum Zerbrechen eines festen Untergrunds umfasst einen vermittels eines Fahrwerks auf dem zu zerbrechenden Untergrund (38) bewegbaren Maschinenrahmen (12) und eine an dem Maschinenrahmen (12) getragene Brecheinheit (24) mit einer zum Zerbrechen des Untergrunds (38) in Kontakt mit dem Untergrund (38) zu bringenden Brechbaugruppe (42) und einem Brechbaugruppenantrieb (52) zum Erzeugen einer die Brechbaugruppe (42) zum Zerbrechen des Untergrunds (38) beaufschlagenden Brechkraft. Der Brechbaugruppenantrieb (52) ist zum Erzeugen einer Brechkraft mit periodisch variierendem Kraftbetrag und im Wesentlichen unveränderbarer Kraftrichtung ausgebildet.

## Beschreibung

Die vorliegende Erfindung betrifft eine Bodenbrechmaschine, mit welcher ein fester Untergrund, beispielsweise eine Betonplatte oder dergleichen, zerbrochen werden kann.

Eine Bodenbrechmaschine gemäß dem Oberbegriff des Anspruchs 1 ist aus der DE 10 2017 129 932 A1 bekannt. Diese nach Art eines selbstfahrenden Bodenverdichters aufgebaute Bodenbrechmaschine umfasst eine zum Zerbrechen eines festen Untergrunds ausgebildete Bodenbearbeitungswalze, welche um eine Walzendrehachse drehbar ist und an ihrem Außenumfang eine Mehrzahl von in Richtung der Walzendrehachse sich erstreckenden Bodenbearbeitungsbalken umfasst. Beim Überfahren des zu zerbrechenden festen Untergrunds kommen die am Außenumfang der Bodenbearbeitungswalze mit gleichmäßigem Umfangsabstand zueinander angeordneten Bodenbearbeitungsbalken in Kontakt mit dem zu zerbrechenden Untergrund und zerbrechen diesen durch die dabei auftretende Belastung. Durch einen im Inneren der Bodenbearbeitungswalze angeordneten und nach Art eines Vibrationsmechanismus arbeitenden Schwingungserzeugungsmechanismus kann die Bodenbearbeitungswalze in Schwingung versetzt werden, so dass die auf den zu zerbrechenden festen Untergrund ausgeübte Belastung erhöht werden kann.

Aus der US 4,439,056 ist eine Bodenbrechmaschine bekannt, bei welcher ein zum Zerbrechen eines festen Untergrunds eingesetzter plattenartiger Schuh durch einen hammerartigen Mechanismus gegen den zu zerbrechenden Untergrund beaufschlagt wird. Der hammerartige Mechanismus weist eine Brennkammer auf, in welche nach Art einer Dieselbrennkraftmaschine Luft und Brennstoff eingeleitet werden. Bei einer Zündung dieses Gemisches wird durch den ansteigenden Druck eine Kraft erzeugt, welche auf den zum Zerbrechen des Untergrunds gegen den Untergrund zu pressenden Schuh übertragen wird.

Es ist die Aufgabe der vorliegenden Erfindung, eine Bodenbrechmaschine zum Zerbrechen eines festen Untergrunds vorzusehen, mit welcher ein massiv aufgebauter zu zerbrechender Untergrund zuverlässig in definiert vorgegebene Stücke zerbrochen werden kann.

Erfindungsgemäß wird diese Aufgabe gelöst durch eine Bodenbrechmaschine zum Zerbrechen eines festen Untergrunds, umfassend:
- einen vermittels eines Fahrwerks auf dem zu zerbrechenden Untergrund bewegbaren Maschinenrahmen,
- eine an dem Maschinenrahmen getragene Brecheinheit mit einer zum Zerbrechen des Untergrunds in Kontakt mit dem Untergrund zu bringenden Brechbaugruppe und einem Brechbaugruppenantrieb zum Erzeugen einer die Brechbaugruppe zum Zerbrechen des Untergrunds beaufschlagenden Brechkraft,

Der Brechbaugruppenantrieb ist zum Erzeugen einer Brechkraft mit periodisch variierendem Kraftbetrag und im Wesentlichen unveränderbarer Kraftrichtung ausgebildet.

Durch die mit einer periodisch sich verändernden, jedoch immer gleich gerichteten Brechkraft beaufschlagten Brechbaugruppe kann auf den zu zerbrechenden festen Untergrund in der Art eines Presslufthammers eingewirkt werden, so dass an einer definiert vorgegebenen Position durch die vermittels der Brechbaugruppe auf den festen Untergrund ausgeübten Schläge dieser im Wesentlichen ohne Erzeugung von Feinanteilen zerbrochen werden kann.

Um beim Schlagen der Brechbaugruppe gegen den zu zerbrechenden Untergrund die Übertragung entsprechender Schläge auf den Maschinenrahmen im Wesentlichen zu verhindern, kann die Brecheinheit ein an dem Maschinenrahmen getragenes Baugruppengehäuse umfasst, wobei das Baugruppengehäuse an dem Maschinenrahmen wenigstens in der Kraftrichtung bewegbar getragen ist.

Insbesondere kann hierfür vorgesehen sein, dass das Baugruppengehäuse an dem Maschinenrahmen vermittels einer elastischen Aufhängung getragen ist.

Unter Berücksichtigung der im Brechbetrieb auftretenden Belastungen ist es vorteilhaft, wenn die Aufhängung eine Mehrzahl von Federn, beispielsweise als Schraubenfedern ausgebildete Stahlfedern, umfasst.

Zur Erzeugung der in definierter Richtung gerichteten, periodisch variierenden Brechkraft bei einfach strukturiertem und zuverlässig zu betreibendem Aufbau kann der Brechbaugruppenantrieb eine zur Drehung um eine erste Unwuchtdrehachse in einer ersten Drehrichtung antreibbare erste Unwuchtmasse mit bezüglich der ersten Unwuchtdrehachse exzentrischem erstem Unwucht-Massenschwerpunkt und eine zur Drehung um eine zur ersten Unwuchtdrehachse exzentrische und zu dieser parallele zweite Unwuchtdrehachse in einer der ersten Drehrichtung entgegengesetzten zweiten Drehrichtung antreibbare zweite Unwuchtmasse mit zur zweiten Unwuchtdrehachse exzentrischem zweitem Unwucht-Massenschwerpunkt umfassen, wobei der erste Unwucht-Massenschwerpunkt und der zweite Unwucht-Massenschwerpunkt bezüglich einer zu einer Abstandslinie der beiden Unwuchtdrehachsen orthogonalen und diese zentral zwischen den beiden Unwuchtdrehachsen schneidenden Symmetrieebene für jede Drehposition im Wesentlichen spiegelsymmetrisch positioniert sind. Der Brechbaugruppenantrieb ist im Wesentlichen nach Art eines Schwingungserzeugungsmechanismus wirksam, der eine periodische sich ändernde, gerichtete Krafteinwirkung auf die Brechbaugruppe und über diese auf den zu zerbrechenden festen Untergrund erzeugt.

Um die Unwuchtmassen in Bewegung zu setzen bzw. zu halten kann ein die erste Unwuchtmasse und die zweite Unwuchtmassen zur Drehung antreibender Unwuchtantrieb, beispielsweise umfassend wenigstens einen Hydraulikmotor oder Elektromotor, vorgesehen sein.

Zum Erzeugen vergleichsweise großer Bruchstücke des zu zerbrechenden Untergrunds kann die Brechbaugruppe einen in Richtung einer Brechlinie langgestreckten Brechabschnitt aufweisen.

Hierzu kann vorgesehen sein, dass die Brechbaugruppe einen Brechbalken mit einer den Brechabschnitt bereitstellenden Brechkante umfasst, oder/und dass die Brechbaugruppe eine Mehrzahl von in Richtung der Brechlinie aufeinander folgend angeordneten, den Brechabschnitt bereitstellenden, vorzugsweise meißelartigen, Brechelementen umfasst.

Für eine effiziente Übertragung der Brechkraft auf die Brechbaugruppe kann diese so positioniert sein, dass die Brechlinie sich in Richtung der Unwuchtdrehachsen erstreckt und im Wesentlichen in der Symmetrieebene positioniert ist.

Für einen einfach zu realisierenden Aufbau kann der Brechabschnitt an dem Baugruppengehäuse getragen sein. Die Anzahl der zur Kraftübertragung erforderlichen und gegebenenfalls auch zur Dämpfung beitragenden Komponenten kann dadurch klein gehalten werden.

Um die Brecheinheit in eine Betriebsstellung bzw. in eine Außer-Betriebsstellung bringen zu können, wird vorgeschlagen, dass das Baugruppengehäuse an einem in Richtung auf den zu zerbrechenden Boden zu und von diesem weg bewegbaren Maschinenrahmenteil des Maschinenrahmens getragen ist.

Zum Bewegen der als selbstfahrende Maschine ausgebildeten Bodenbrechmaschine über den zu zerbrechenden festen Untergrund kann der Maschinenrahmen einen Hinterwagen-Maschinenrahmen und einen, vorzugsweise bezüglich des Hinterwagen-Maschinenrahmens um eine Lenkachse verschwenkbaren, Vorderwagen-Maschinenrahmen umfassen, wobei an dem Hinterwagen-Maschinenrahmen ein Antriebsaggregat oder/und ein Bedienstand vorgesehen ist und die Brecheinheit an dem Vorderwagen-Maschinenrahmen getragen ist.

Weiter kann das Fahrwerk an dem Hinterwagen-Maschinenrahmen, vorzugsweise angetriebene, Räder umfassen und an dem Vorderwagen-Maschinenrahmen, vorzugsweise nicht angetriebene, Räder umfassen.

Wenn der Maschinenrahmen in einer im Wesentlichen einer Fahrtrichtung der Bodenbrechmaschine entsprechenden Maschinenrahmen-Längsrichtung langgestreckt ist und die Brechlinie zur Maschinenrahmen-Längsrichtung im Wesentlichen orthogonal angeordnet ist, können durch sukzessives Bewegen der Bodenbrechmaschine in der Fahrtrichtung nach und nach Bruchlinien erzeugt werden, an denen der zu zerbrechende feste Untergrund in Bruchstücke definierter Größe zerbrochen ist.

Die vorliegende Erfindung wird nachfolgend mit Bezug auf die beiliegenden Figuren detailliert beschrieben. Es zeigt:
- Fig. 1: eine Seitenansicht einer selbstfahrenden Bodenbrechmaschine mit einer Brecheinheit;
- Fig. 2: eine Seitenansicht der Brecheinheit der Bodenbrechmaschine der Fig. 1 in Blickrichtung II in Fig. 3 in prinzipieller Darstellung;
- Fig. 3: eine Frontansicht der Brecheinheit in Blickrichtung III in Fig. 2.

In Fig. 1 ist eine selbstfahrende Bodenbrechmaschine allgemein mit 10 bezeichnet. Die Bodenbrechmaschine 10 umfasst einen Maschinenrahmen 12, der grundsätzlich in einen Hinterwagen-Maschinenrahmen 14 und einen um eine Lenkachse schwenkbar mit dem Hinterwagen-Maschinenrahmen 14 verbundenen Vorderwagen-Maschinenrahmen 16 umfasst. An dem Hinterwagen-Maschinenrahmen 14 ist ein Antriebsaggregat, beispielsweise Dieselbrennkraftmaschine oder Elektromotor, vorgesehen, durch welches gleichermaßen am Hinterwagen-Maschinenrahmen 14 vorgesehene Antriebsräder 18 zur Drehung angetrieben werden, um die in einen Maschinenrahmen-Längsrichtung L langgestreckte Bodenbrechmaschine 10 in einer Fahrtrichtung F bzw. entgegengesetzt zur Fahrtrichtung zu bewegen. Weiter ist am Hinterwagen-Maschinenrahmen 14 ein Bedienstand 20 vorgesehen, in welchem eine Bedienperson sich zum Betreiben der Bodenbrechmaschine 10 aufhalten kann.

Am Vorderwagen-Maschinenrahmen 16 sind Räder 22 eines Fahrwerks 23 vorgesehen, die am Vorderwagen-Maschinenrahmen 16 beispielsweise starr, also nicht lenkbar getragen sein können. Die Lenkung der Bodenbrechmaschine 10 erfolgt in diesem Falle beispielsweise durch Verschwenkung des Vorderwagen-Maschinenrahmens 16 bezüglich des Hinterwagen-Maschinenrahmens 14. Bei einer alternativen Ausgestaltungsart können der Vorderwagen-Maschinenrahmen 16 und der Hinterwagen-Maschinenrahmen 14 miteinander starr verbunden sein bzw. eine Baueinheit bilden, an welcher beispielsweise die am Vorderwagen-Maschinenrahmen 16 vorgesehenen Räder 22 zum Lenken der Bodenbrechmaschine 10 verschwenkbar getragen sind.

Am Vorderwagen-Maschinenrahmen 16 ist in der Maschinenrahmen-Längsrichtung L zwischen den am Vorderwagen-Maschinenrahmen 16 vorgesehenen Rädern 22 und den am Hinterwagen-Maschinenrahmen 14 vorgesehenen Rädern 18 eine allgemein mit 24 bezeichnete Brecheinheit getragen. Hierzu weist der Vorderwagen-Maschinenrahmen 16 einen über einen Gelenkmechanismus 26 und einen Hubmechanismus 28 im Wesentlichen in einer Höhenrichtung H, welche zur Maschinenrahmen-Längsrichtung L im Wesentlichen orthogonal sein kann, bewegbaren Maschinenrahmenteil 30 auf. An dem Maschinenrahmenteil 30 ist ein kastenartiges Baugruppengehäuse 32 der Brecheinheit 24 über eine Mehrzahl von eine elastische Aufhängung 34 bereitstellenden Schraubenfedern 36, beispielsweise aus Stahlmaterial, getragen. Durch die elastische Aufhängung 34 ist die Brecheinheit 24 an dem Maschinenrahmenteil 30 zumindest in der Höhenrichtung H, vorzugsweise auch in der Maschinenrahmen-Längsrichtung L, bewegbar getragen.

An einer einem zu zerbrechenden Untergrund 38 zugewandten Unterseite 40 des Baugruppengehäuses 32 ist eine Brechbaugruppe 42 getragen. Die Brechbaugruppe 42 kann, wie in Fig. 3 links dargestellt, einen im Wesentlichen unterbrechungsfrei durchgehenden Brechbalken 44 umfassen, welcher mit einer gegen den zu zerbrechenden Untergrund 38 zu richtenden Brechkante 46 einen in Richtung einer Brechlinie B langgestreckten Brechabschnitt 48 bereitstellt. Die Brechlinie B ist dabei im Wesentlichen orthogonal zur Maschinenrahmen-Längsrichtung L und auch orthogonal zur Höhenrichtung H orientiert und erstreckt sich somit im Wesentlichen quer zur Fahrtrichtung F über im Wesentlichen die gesamte Breite der Bodenbrechmaschine 10 hinweg.

Bei einer in Fig. 3 rechts dargestellten abgewandelten Ausgestaltungsart kann die Brechbaugruppe 42' eine Mehrzahl von in Richtung der Brechlinie B' aufeinander folgend angeordneten, meißelartigen Brechelementen 50 umfassen, welche mit gegen den zu zerbrechenden Untergrund 38 jeweils zu richtenden Brechkanten 46' bzw. Brechspitzen oder dergleichen in ihrer Gesamtheit den Brechabschnitt 48' der Brechbaugruppe 42' bilden. Die Brechelemente 50 können am Baugruppengehäuse 32 lösbar getragen sein, so dass in dem Falle, dass diese nach längerem Betrieb verschlissen sind, ein einfacher Austausch der einzelnen, beispielsweise meißelartig ausgebildeten Brechelemente 50 möglich ist.

Um vermittels der Brechbaugruppe 42 eine den Untergrund 38 zerbrechende Last ausüben zu können, umfasst die Brecheinheit 24 ferner einen Brechbaugruppenantrieb 52. Der Brechbaugruppenantrieb 52 erzeugt eine periodisch variierende Brechkraft K, welche eine beispielsweise bezüglich des Baugruppengehäuses 32 unveränderbare und im dargestellten Beispiel in einer Symmetrieebene E liegende Richtung aufweist. Hierzu umfasst der Brechbaugruppenantrieb 52 eine durch einen Unwuchtantrieb 54 zur Drehung um eine erste Unwuchtdrehachse D₁ in einer ersten Drehrichtung R₁ antreibbare erste Unwuchtmasse 56 mit einem zur ersten Drehachse D₁ exzentrischen ersten Unwucht-Massenschwerpunkt M₁. Der Brechbaugruppenantrieb 52 umfasst ferner eine zweite Unwuchtmasse 58, welche um eine in Richtung einer Abstandslinie A zur ersten Drehachse D₁ in Abstand und zu dieser parallel liegende zweite Drehachse D₂ durch den Unwuchtantrieb 54 zur Drehung in einer der ersten Drehrichtung R₁ entgegengesetzten zweiten Drehrichtung R₂ antreibbar ist. Die zweite Unwuchtmasse 58 weist einen zweiten Unwucht-Massenschwerpunkt M₂ auf, der zur zweiten Drehachse D₂ exzentrisch angeordnet ist. Die Abstandslinie A ist im Wesentlichen in Richtung der Maschinenrahmen-Längsrichtung L orientiert.

Die Phasenlage der beiden Unwuchtmassen 56, 58 bzw. der Massenschwerpunkte M₁, M₂ derselben bezüglich einander ist so eingestellt, dass für jede Drehposition der beiden zueinander gegensinnig und mit gleicher Drehzahl rotierenden Unwuchtmassen 56, 58 die Unwucht-Massenschwerpunkte M₁, M₂ derselben bezüglich der zur Abstandslinie A orthogonal orientierten Symmetrieebene E im Wesentlichen spiegelsymmetrisch positioniert sind. Dadurch entsteht bei Rotation der beiden Unwuchtmassen 56, 58 eine in der Symmetrieebene E liegende Brechkraft K, deren Orientierung periodisch sich ändernd abwechselnd in der Höhenrichtung H nach unten, also auf den zu zerbrechenden Untergrund 38 zu, und nach oben, also von dem zu zerbrechenden Untergrund 38 weg orientiert ist. Durch diese periodisch sich ändernde, oszillierende Brechkraft H wird auf die Brechbaugruppe 42 eine bei Kontakt der Brechkante 46 mit dem zu zerbrechenden Untergrund 38 periodisch schlagende Brechkraft K ausgeübt, so dass die Brechbaugruppe 42 auf den zu zerbrechenden Untergrund 38 nach Art eines Presslufthammers einwirkt und diesen an einer definierten Positionierung entlang der Brechlinie B zerbricht. Da bei der Bodenbrechmaschine 10 die Brecheinheit 24 vermittels der elastischen Aufhängung 34 am Maschinenrahmen 12 getragen ist, wird eine Übertragung wesentlicher schlagender Kraftkomponenten auf den Maschinenrahmen 12 weitestgehend verhindert. Dies erhöht den Komfort für eine gewohnte Brechmaschine 10 bedienende Bedienperson.

Wie in Fig. 3 zu erkennen, kann zum Ausüben einer in Richtung der Brechlinie B im Wesentlichen gleichmäßigen Kraft jede der Unwuchtmassen 56, 58 mehrere an einer in Richtung der jeweiligen Drehachse D₁, D₂ sich erstreckenden Unwuchtwelle 60 in beispielsweise gleichmäßigem Abstand zueinander angeordnete Unwuchtmasseteile 62, 64, 66 umfassen. Die Unwuchtwellen 60 der beiden Unwuchtmassen 56, 58 können durch den Unwuchtantrieb 54 beispielsweise über einen Riemenantrieb oder einen Zahnradantrieb angetrieben werden. Der Unwuchtantrieb 54 kann beispielsweise einen Hydraulikmotor umfassen, der aus dem Hydrauliksystem der Bodenbrechmaschine 10 gespeist wird und beide Unwuchtmassen 56, 58 zur Drehung antreibt. Bei einem elektrohydraulischen Aufbau des Antriebssystems der Bodenbrechmaschine 10 kann der Unwuchtantrieb 54 gleichermaßen einen Hydraulikmotor, ggf. aber auch einen Elektromotor umfassen. Ferner kann der Unwuchtantrieb 54 in Zuordnung zu jeder Unwuchtmasse 56, 58 einen eigenen Unwuchtmotor umfassen.

Wie in Fig. 1 im Zusammenhang mit der ersten Unwuchtmasse 56 veranschaulicht, kann zum Zerbrechen des Untergrunds 38, also beispielsweise einer Betonplatte oder dergleichen, die Bodenbrechmaschine 10 sukzessive an definiert vorgegebene Soll-Bruchstellen 68 bewegt werden. Ist eine derartige Soll-Bruchstelle 68 erreicht, bleibt die Bodenbrechmaschine 10 stehen und der Rahmenteil 30 wird von einer nach oben angehobenen Außer-Betriebsstellung abgesenkt, so dass die Brechbaugruppe 42 mit ihrer Brechkante 46 in Kontakt mit dem zu zerbrechenden Untergrund 38 kommt. Bei bzw. bereits vor dem Auftreten des Kontakts zwischen der Brechbaugruppe 42 mit dem zu zerbrechenden Untergrund 38 an einer Soll-Bruchstelle 68 wird der Brechbaugruppenantrieb 42 in Betrieb gesetzt, um die Brechbaugruppe 42 periodisch mit der Brechkraft K zu beaufschlagen und somit gegen den zu zerbrechenden Untergrund zu schlagen. Die Kraftübertragung ist besonders effizient, da, wie in Fig. 2 zu erkennen, die Brechkante 46 bzw. die Brechlinie B im Wesentlichen in der Symmetrieebene E liegt.

Da der Baugruppenantrieb 52 grundsätzlich nur dann zu betreiben ist, wenn die Brechbaugruppe 42 zum Zerbrechen des Untergrunds 38 mit diesem in Kontakt ist, und in diesen Phasen die Bodenbrechmaschine 10 still steht, also keine Energie zum Bewegen derselben über den Untergrund 38 erforderlich ist, kann das zum Bereitstellen von Energie an der Bodenbrechmaschine 10 vorgesehene Antriebsaggregat vergleichsweise klein dimensioniert sein und dennoch im Bodenbrechbetrieb ohne vergleichsweise große Energie zum Antreiben der Brechbaugruppe 42 zur Verfügung stellen.

Wenn an der Bodenbrechmaschine 10 eine Sensorik vorgesehen ist, welche deren Positionierung auf dem zu zerbrechenden Untergrund 38 repräsentierende Information bereitstellt, ist es möglich, den Betrieb der Bodenbrechmaschine 10 im Wesentlichen automatisiert durchzuführen. Beispielsweise kann ein GPS-System genutzt werden, um diese Positionsinformation bereitzustellen, und unter Verwendung eines zuvor definierten Plans für die Lage der Soll-Bruchstellen 68 kann diese Information genutzt werden, um die Bodenbrechmaschine 10 sukzessive zu diesen Soll-Bruchstellen 68 zu bewegen und dort jeweils einen Bodenbrechbetrieb durchzuführen. Ein derartiges automatisiertes Betreiben der Bodenbrechmaschine 10 ermöglicht es auch, unter Berücksichtigung bekannter Daten über den Zustand des zu zerbrechenden Untergrunds 38 den Bodenbrechbetrieb auch angepasst an über den Untergrund 38 sich möglicherweise verändernde Verhältnisse, beispielsweise eine sich verändernde Dicke des zu zerbrechenden Untergrunds 38, anzupassen. Die an der Bodenbrechmaschine 10 bereitgestellte Energie kann somit optimiert an den durchzuführenden Bodenbrechbetrieb angepasst werden.

Bei der Bodenbrechmaschine 10 kann ferner vorgesehen sein, dass zum Verändern der Richtung, in welcher die Brechbaugruppe 42 auf den zu zerbrechenden Untergrund 38 einwirkt, die Brecheinheit 24 beispielsweise um eine zu den Drehachsen D₁ bzw. D₂ parallele Achse verschwenkt werden kann, so dass die Richtung, in welcher die Brecheinheit 42 auf den zu zerbrechenden Untergrund 38 einwirkt, also die Kraftrichtung K, beispielsweise nicht exakt in der Höhenrichtung H orientiert ist, sondern ggf. in der Fahrtrichtung F oder entgegengesetzt dazu angestellt sein kann.

## Patentansprüche

1. Bodenbrechmaschine zum Zerbrechen eines festen Untergrunds, umfassend:
- einen vermittels eines Fahrwerks (23) auf dem zu zerbrechenden Untergrund (38) bewegbaren Maschinenrahmen (12),
- eine an dem Maschinenrahmen (12) getragene Brecheinheit (24) mit einer zum Zerbrechen des Untergrunds (38) in Kontakt mit dem Untergrund (38) zu bringenden Brechbaugruppe (42) und einem Brechbaugruppenantrieb (52) zum Erzeugen einer die Brechbaugruppe (42) zum Zerbrechen des Untergrunds (38) beaufschlagenden Brechkraft (K),
**dadurch gekennzeichnet, dass** der Brechbaugruppenantrieb (52) zum Erzeugen einer Brechkraft (K) mit periodisch variierendem Kraftbetrag und im Wesentlichen unveränderbarer Kraftrichtung ausgebildet ist.

2. Bodenbrechmaschine nach Anspruch 1,
**dadurch gekennzeichnet, dass** die Brecheinheit (24) ein an dem Maschinenrahmen (12) getragenes Baugruppengehäuse (32) umfasst, wobei das Baugruppengehäuse (32) an dem Maschinenrahmen (12) wenigstens in der Kraftrichtung bewegbar getragen ist.

3. Bodenbrechmaschine nach Anspruch 2,
**dadurch gekennzeichnet, dass** das Baugruppengehäuse (32) an dem Maschinenrahmen (12) vermittels einer elastischen Aufhängung (34) getragen ist.

4. Bodenbrechmaschine nach Anspruch 3,
**dadurch gekennzeichnet, dass** die Aufhängung (34) eine Mehrzahl von Federn (36) umfasst.

5. Bodenbrechmaschine nach einem der Ansprüche 1-4,
**dadurch gekennzeichnet, dass** der Brechbaugruppenantrieb (52) eine zur Drehung um eine erste Unwuchtdrehachse (D₁) in einer ersten Drehrichtung (R₁) antreibbare erste Unwuchtmasse (56) mit bezüglich der ersten Unwuchtdrehachse (D₁) exzentrischem erstem Unwucht-Massenschwerpunkt (M₁) und eine zur Drehung um eine zur ersten Unwuchtdrehachse (D₁) exzentrische und zu dieser parallele zweite Unwuchtdrehachse (D₂) in einer der ersten Drehrichtung (R₁) entgegengesetzten zweiten Drehrichtung (R₂) antreibbare zweite Unwuchtmasse (58) mit zur zweiten Unwuchtdrehachse(D₂) exzentrischem zweitem Unwucht-Massenschwerpunkt (M₂) umfasst, wobei der erste Unwucht-Massenschwerpunkt (M₁) und der zweite Unwucht-Massenschwerpunkt (M₂) bezüglich einer zu einer Abstandslinie (A) der beiden Unwuchtdrehachsen (D₁, D₂) orthogonalen und diese zentral zwischen den beiden Unwuchtdrehachsen (D₁, D₂) schneidenden Symmetrieebene (E) für jede Drehposition im Wesentlichen spiegelsymmetrisch positioniert sind.

6. Bodenbrechmaschine nach Anspruch 5,
**dadurch gekennzeichnet, dass** ein die erste Unwuchtmasse (56) und die zweite Unwuchtmassen (58) zur Drehung antreibender Unwuchtantrieb (54) vorgesehen ist.

7. Bodenbrechmaschine nach einem der Ansprüche 1-6,
**dadurch gekennzeichnet, dass** die Brechbaugruppe (42) einen in Richtung einer Brechlinie (B) langgestreckten Brechabschnitt (48) aufweist.

8. Bodenbrechmaschine nach Anspruch 7,
**dadurch gekennzeichnet, dass** die Brechbaugruppe (42) einen Brechbalken (44) mit einer den Brechabschnitt (48) bereitstellenden Brechkante (46) umfasst, oder/und dass die Brechbaugruppe (42) eine Mehrzahl von in Richtung der Brechlinie (B') aufeinander folgend angeordneten, den Brechabschnitt (48') bereitstellenden, vorzugsweise meißelartigen, Brechelementen (50) umfasst.

9. Bodenbrechmaschine nach Anspruch 7 oder 8, sofern auf Anspruch 5 rückbezogen,
**dadurch gekennzeichnet, dass** die Brechlinie (B) sich in Richtung der Unwuchtdrehachsen (D₁, D₂) erstreckt und im Wesentlichen in der Symmetrieebene (E) positioniert ist.

10. Bodenbrechmaschine nach einem der Ansprüche 7-9, sofern auf Anspruch 2 rückbezogen,
**dadurch gekennzeichnet, dass** der Brechabschnitt (48; 48') an dem Baugruppengehäuse (32) getragen ist.

11. Bodenbrechmaschine nach Anspruch 2 oder einem der Ansprüche 3-10, sofern auf Anspruch 2 rückbezogen,
**dadurch gekennzeichnet, dass** das Baugruppengehäuse (32) an einem in Richtung auf den zu zerbrechenden Untergrund (38) zu und von diesem weg bewegbaren Maschinenrahmenteil (30) des Maschinenrahmens (12) getragen ist.

12. Bodenbrechmaschine nach Anspruch einem der Ansprüche 1-11,
**dadurch gekennzeichnet, dass** der Maschinenrahmen (12) einen Hinterwagen-Maschinenrahmen (14) und einen, vorzugsweise bezüglich des Hinterwagen-Maschinenrahmens (14) um eine Lenkachse verschwenkbaren, Vorderwagen-Maschinenrahmen (16) umfasst, dass an dem Hinterwagen-Maschinenrahmen (14) ein Antriebsaggregat oder/und ein Bedienstand (20) vorgesehen ist, und dass die Brecheinheit (24) an dem Vorderwagen-Maschinenrahmen (16) getragen ist.

13. Bodenbrechmaschine nach Anspruch 12,
**dadurch gekennzeichnet, dass** das Fahrwerk an dem Hinterwagen-Maschinenrahmen (14), vorzugsweise angetriebene, Räder (18) umfasst und an dem Vorderwagen-Maschinenrahmen (16), vorzugsweise nicht angetriebene, Räder (22) umfasst.

14. Bodenbrechmaschine nach Anspruch 9 oder einem der Ansprüche 10-13, sofern auf Anspruch 9 rückbezogen,
**dadurch gekennzeichnet, dass** der Maschinenrahmen (12) in einer im Wesentlichen einer Fahrtrichtung (F) der Bodenbrechmaschine (10) entsprechenden Maschinenrahmen-Längsrichtung (L) langgestreckt ist, und dass die Brechlinie (B) zur Maschinenrahmen-Längsrichtung (L) im Wesentlichen orthogonal angeordnet ist.
